# DEMANDE DE BREVET EUROPEEN

(11) **EP 0 750 085 A1**
(43) Date de publication de la demande: **27.12.1996**
(21) Numéro de dépôt: 96401268.6
(22) Date de dépôt: 12.06.1996
(51) Int. Cl.: E04H 13/00

(54) **Support de rangement par empilage de cercueils à l'intérieur de tombeaux**

(30) Priorité: 19.06.1995 FR 9507391
(71) Demandeur: Boucourt, André, 34170 Castelnau le Lez (FR)
(72) Inventeur: Boucourt, André, 34170 Castelnau le Lez (FR)
(74) Mandataire: Ravina, Bernard

(57) **Abrégé**

La présente invention concerne un support de rangement par empilage de cercueils à l'intérieur de tombeaux.

Le support selon l'invention comprend au moins deux portiques (1) verticaux réunis par des moyens de contreventement transversaux, les dits portiques étant modulaires, montables et démontables à volonté de préférence sur un piètement plan, un cercueil pouvant être inserré sous des portiques successifs ou entre eux et un pouvant être porté sur des portiques successifs ou entre eux.

## Description

La présente invention concerne un support de rangement par empilage et/ou juxtaposition de cercueils à l'intérieur de tombeaux.
Les tombeaux sont en général constitués de parois verticales avec une dalle de couverture et une trappe de passage sur la face avant.
Le fond est généralement constitué d'un hérisson de gravier qui permet l'infiltration des eaux d'écoulement dans le sol. Certains ont un fond en maçonnerie.

Les cercueils sont généralement posés les uns sur les autres depuis le fond.
De ce fait, ils ne sont pas à l'abri de l'humidité qui génére une détérioration rapide de ceux-ci.

Il est connu de sceller des barres support dans les parois latérales.
Cependant, celles-ci étant fixées, constituent un handicap à la mise en place des cercueils.

Les dimensions des tombes étant normalisées et réduites, il est apparu utile de proposer un dispositif qui à la fois permette un rangement par empilage des cercueils et qui permette de leur éviter le contact avec les eaux de ruissellement.

A cet effet, le support selon l'invention comprend au moins deux et de préférence plusieurs par exemple trois portiques verticaux disposés à espacement sur des plans parallèles, les dits portiques étant contreventés et étant dotés de moyens de fixation de portiques complémentaires supérieurs et/ou latéraux, un cercueil pouvant être inseré sous les portiques successifs et un autre pouvant être porté par les deux dits portiques, les dits portiquues et contreventement définissant des modules montables, démontables et combinables entre eux en extension horizontale ou verticale ou longitudinale.

Suivant une autre caractéristique de l'invention, les portiques sont fixés sur un piètement plan.

D'autres avantages et caractéristiques de l'invention apparaîtront à la lecture de la description ci-après d'une forme de réalisation de l'invention donnés à titre d'exemple non limitatifs et illustrés par les dessins joints dans lesquels :
- la figure 1 est une vue en perspective et en éclaté de la combinaison de plusieurs modules support selon l'invention,
- la figure 2 est une vue en coupe transversale du dispositif selon l'invention telle que représentée en figure 1,
- la figure 3 représente en perspective et en coupe longitudinale deux formes de réalisation d'un plateau reposant sur les portiques des modules.

La figure 1 représente la combinaison de plusieurs supports de cercueil selon l'invention dans laquelle un support de cercueil comprend au moins deux portiques 1 verticaux disposés dans des plans parallèles et contreventés par au moins une et de préférence deux barrières 2 disposés longitudinalement suivant le parallélogramme rectangle défini par chacun des modules constitués par les deux portiques et leur contreventement.

Ledit module est montable et démontable à volonté et il peut être combiné à d'autres modules pour réaliser des extensions horizontales ou verticales ou longitudinales. Dans la figure 1, la référence 3 désigne un module de base ; la référence 4 désigne une extension verticale et la référence 5 désigne une extension horizontale du support selon l'invention.

Chacun des portiques 1 est constitué de jambages parallèles 6 verticaux tubulaires réunis par une poutre 7 horizontale.
Chacun des portiques 1 est doté de moyens permettant la fixation par emboitement ou tout autre procédé mécanique, au premier des portiques ou demi portiques constituant les modules d'extension 4/5, ceux-ci pouvant également se combiner entre eux.

A cet effet, chaque jambage tubulaire 6, de préférence de section carrée, est doté d'une ouverture supérieure 8 formant douille pour l'emboitement d'un taquet retreint 9, d'un portique complémentaire du module supérieur.
Ledit portique complémentaire (ref. 4) peut également être doté d'ouvertures 8 sur chacun des dits jambages et pour la même raison.

Avantageusement, au moins un des jambages 6 de chaque portique 1 est doté d'une douille latérale 10 décalée en position inférieure au sommet du jambage qui peut recevoir un ergot vertical 11 de forme complémentaire d'un demi portique (ref. 5) constituant une extension horizontale.
L'ergot est réalisé en extrémité de la poutre du demi portique.

Chacun des jambages 6 d'un portique ou d'un demi portique est doté d'une douille 12 verticale sur sa face interne qui recevra une tige 13 verticale de la barrière 2 de contreventement.

Avantageusement, chacune des barrières comprend au moins deux tiges 12.
Chaque demi-portique comporte une poutre horizontale avec un ergot vertical 11 à une extrémité et une ouverture 8 formant douille au sommet de son jambage pour recevoir un taquet retreinte de dimension correspondante du jambage d'un demi portique supérieur constituant une extension modulaire du support selon l'invention.
Chacun des demi portiques est doté sur les faces internes de ses jambages de douilles recevant une barrière 2 de contreventement.
Les emboitements des portiques et demi portiques peuvent être réalisés de toute manière connue.

Avantageusement, les portiques peuvent être portés par une base plane.
De préférence, celle-ci est constituée pour chaque portique et/ou demi portique ou pour chaque groupe de portiques et demi portiques par un fer plat 14 profilé ou non qui présente régulièrement espacés des plots 15 de section correspondante à celle des jambages et de plus petite dimension pour permettre l'emboitement des dits jambages.

Le piètement ainsi défini peut être posé sur des semelles de répartition 16.
Avantageusement, sur les modules peuvent s'emboiter, suivant un axe longitudinal pour permettre la mise en place, deux cercueils l'un derrière l'autre.

L'écartement entre deux portiques successifs est tel que la répartition de la charge soit équilibrée.

Dans l'exemple de réalisation, trois portiques alignés sur un même axe longitudinal supportent un cercueil, un autre pouvant être introduit sous les portiques ou les portiques pouvant être mis en place au-dessus d'un cercueil reposant sur les piètements plans.

Avantageusement, une entretoise inférieure est montée à la base des portiques.
Cette entretoise disposée longitudinalement est constituée d'une tige 17 dotée de bagues 18 de section correspondant à celle des plots 15 et/ou des jambages 6 des portiques 1, soit pour enfilement sur les plots, soit pour enfilement sur les jambages.

Les portiques peuvent également recevoir un plateau support notamment pour la réception des cercueils de petite dimension.

En figure 3 sont représentées deux formes de réalisation d'un plateau 19.
Dans une forme de réalisation, ce plateau est constitué de tubes métalliques 20 réunis par des traverses 21.

Dans une autre forme de réalisation, ce plateau 19 est constitué de planches en bois 20 réunies par des traverses 21.

L'intérêt de l'invention est que le montage des modules peut être réalisé au fur et à mesure des besoins évitant ainsi les encombrements inutiles.

## Revendications

1. Support de rangement par empilage et/ou juxtaposition de cercueils caractérisé en ce qu'il comprend au moins deux portiques (1) verticaux disposés à espacement sur des plans parallèles, lesdits portiques étant contreventés par des barrières (2) longitudinales et étant dotés de moyens de fixation de portiques ou de demi portiques complémentaires supérieurs et/ou latéraux, les dits portiques et contreventement définissant des modules montables, démontables et combinables entre eux en extension verticale ou horizontale ou longitudinale.

2. Support selon la revendication 1 caractérisé en ce que les portiques et/ou demi portiques sont dotés d'ouvertures (8) d'emboitement d'un portique ou demi portique supérieur.

3. Support selon la revendication 1 caractérisé en ce que un des jambages (6) des portiques et/ou demi portiques est doté d'une douille (10) d'accrochage d'un ergot (11) d'un demi portique complémentaire latéral au premier.

4. Support selon la revendication 1 caractérisé en ce que les barrières (2) de contreventement présentent des doigts (13) qui s'emboitent dans des douilles (12) verticales des faces internes des jambages.

5. Support selon la revendication 1 caractérisé en ce qu'un piètement plan (14) est doté d'ergot (15) d'emboitement des jambages des portiques.
